# EUROPÄISCHE PATENTSCHRIFT

(11) **EP 2 754 807 B1**
(45) Veröffentlichungstag und Bekanntmachung des Hinweises auf die Patenterteilung: **12.10.2016**
(21) Anmeldenummer: 13150862.4
(22) Anmeldetag: 10.01.2013
(51) Int. Cl.: E05D 3/18, E05D 7/04

(54) **Verdeckttürband**
Concealed door hinge
Penture de porte dissimulée

(43) Veröffentlichungstag der Anmeldung: 16.07.2014
(73) Patentinhaber: Bartels Systembeschläge GmbH, 32689 Kalletal (DE)
(72) Erfinder: Bartels, Albert, 32657 Lemgo (DE)
(74) Vertreter: Kleine, Hubertus

(56) Entgegenhaltungen:
- EP-A2- 2 105 561
- DE-A1-102005 051 918
- DE-A1-102009 038 955

## Beschreibung

Die vorliegende Erfindung betrifft ein Verdeckttürband zur schwenkbaren Halterung eines Türblattes an einer Türzarge gemäß dem Oberbegriff des Anspruchs 1.

Gattungsgemäße Verdeckttürbänder sind beispielsweise aus der EP 2 105 561 A2, der DE 10 2005 051 918 A1 oder der DE 10 2009 038 955 A1 bekannt. Zur Verstellung des Türbandes in der Türzarge bzw. dem Türblatt sind an jeweiligen Bandkörpern, die über ein mehrachsiges Gelenk miteinander verbunden sind, obere und untere Ansätze vorgesehen, die mit Befestigungsplatten verbunden sind.

Die Verbindung zwischen den Befestigungsplatten und den Ansätzen des Bandkörpers sind dabei im Fall der DE 10 2005 051 918 A1 so ausgeführt, dass eine der Befestigungsplatten über eine Verstellspindel zur Verstellung des Bandkörpers in der Tiefe, d.h. in eine horizontale Richtung senkrecht zur Vorderfläche der Befestigungsplatte gegenüber dem Türblatt verstellbar sind. Über Schrauben, die in Langlöchern geführt sind, ist eine Verstellung in der Höhe und zur Seite ermöglicht, wenn die Halteschrauben gelöst sind.

Bei der DE 10 2009 038 955 A1 ist an dem Bandkörper, durch dessen Befestigungsplatte eine Stellspindel mit einer Rückplatte verbunden ist und die sich durch ein Zwischenstück hindurch erstreckt, in dem Zwischenstück ein horizontal ausgerichtetes Langloch vorgesehen, durch das eine Stellschraube durchführbar ist, die durch einen Ansatz des Bandkörpers hindurch reicht.

Problematisch ist bei dem aus dem Stand der Technik bekannten Verdeckttürbändern, dass bei der Justierung in horizontaler und vertikaler Richtung durch Lösen der Klemmschrauben die Gefahr besteht, dass beispielsweise neben einer vorgenommenen Justierung in horizontaler Richtung schwerkraftbedingt auch eine Verstellung bzw. ein Verrutschen nach unten erfolgte, so dass eine exakte Justierung nur schwierig durchführbar ist.

Aufgabe der vorliegenden Erfindung ist es, ein Verdeckttürband bereitzustellen, mit dem eine genaue Justierung des Türblatts durch Einstellen des Türbandes in einfacher Weise ermöglicht ist.

Diese Aufgabe wird durch ein Verdeckttürband zur schwenkbaren Halterung eines Türblattes an einer Türzarge mit den Merkmalen des Anspruchs 1 gelöst.

Bei dem erfindungsgemäßen Verdeckttürband ist an einem der Bandkörper zwischen den vorderen Befestigungsplatten und dem jeweiligen Ansatz jeweils eine erste Verstelleinrichtung angeordnet, mit der der Bandkörper in eine vertikalen Richtung und einer horizontalen Richtung in einer durch die Frontfläche der vorderen Befestigungsplatten aufgespannten Ebene getrennt voneinander verstellbar.

Die Verstelleinrichtung weist zur Verstellung in eine horizontale Richtung eine erste Zwischenplatte und eine an dem Ansatz in horizontaler Richtung verschiebbar angeordnete Halteplatte auf, wobei die vordere Befestigungsplatte mit durchhorizontal ausgerichtete Langlöcher in der ersten Zwischenplatte hindurch reichenden ersten Klemmschrauben mit der Halteplatte verbunden ist.

Die Verstelleinrichtung weist zur Verstellung in einer vertikalen Richtung zweite Klemmschrauben auf, wobei die erste Zwischenplatte mit durch vertikal ausgerichtete Langlöcher im Ansatz hindurch reichenden zweiten Klemmschrauben mit der hinteren Befestigungsplatte verbunden ist.

Bei dieser Ausgestaltung sind jeweils separate Verstellschrauben zur Verstellung in einer vorbestimmten Richtung zu lösen. Die Verstellschrauben zur Justierung in den jeweils anderen Richtungen können dabei angezogen bleiben, was eine unerwünschte Verstellung in unterschiedliche Richtungen verhindert.

Durch die getrennte Verstellbarkeit ist eine genaue Justierung des Türblatts erheblich vereinfacht, da insbesondere ein Abrutschen des Türblatts nicht mehr erfolgen kann.

Vorteilhafte Ausführungsvariante der Erfindung sind Gegenstand der Unteransprüche.

Zur Aufnahme der Halteplatte ist in einer bevorzugten Ausführungsvariante eine sich in der horizontalen Richtung sich erstreckenden Ausnehmung in einer zweiten Zwischenplatte vorgesehen, die zwischen der ersten Zwischenplatte und dem Ansatz angeordnet ist.

In einer alternativen Ausführungsvariante ist diese Ausnehmung in der der ersten Zwischenplatte zugewandten Seite des Ansatzes vorgesehen.

Gemäß einer weiteren vorteilhaften Ausführungsvariante der Erfindung weisen die Klemmschrauben, die zur Justierung in einer horizontalen Richtung und der vertikalen Richtung eingesetzt werden, ein Schraubenkopf und einen Teilgewindeschaft mit einem Gewindebereich und einem gewindelosen Bereich auf.

Der gewindelose Bereich erlaubt dabei eine exakte Führung der Schrauben in den jeweiligen Langlöchern der ersten Zwischenplatte bzw. des Ansatzes.

Die Erfindung wird nachfolgend anhand von Ausführungsbeispielen mit Bezug auf die beigefügten Zeichnungen näher erläutert. Es zeigen:
- Figur 1: eine teilweise explodierte perspektivische Ansicht einer ersten Ausführungsvariante eines erfindungsgemäßen verdeckt Türbandes in seiner Öffnungsstellung;
- Figur 2: eine teilweise explodierte perspektivische Ansicht einer alternativen Ausführungsvariante eines erfindungsgemäßen verdeckt Türbandes in Öffnungsstellung und
- Figur 3: eine teilweise explodierte perspektivische Ansicht einer nochmals weiteren Ausführungsvariante eines erfindungsgemäßen verdeckt Türbandes in Öffnungsstellung.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Befestigungsplatte, der Zwischenplatte, der Klemmschrauben und dergleichen. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 bis 3 ist mit dem Bezugszeichen 1 insgesamt jeweils eine Ausführungsvariante eines erfindungsgemäßen Verdeckttürbandes bezeichnet. Das Verdeckttürband weist dabei im Wesentlichen zwei Bandkörper 2, 3 auf, die über ein Gelenk 4 drehbeweglich miteinander verbunden sind. Das Gelenk 4 ist dabei bevorzugt als Mehrfingergelenk mit mehreren, hier fünf, Drehachsen ausgebildet und in zentralen Aufnahmen 22, 32 der Bandkörper 2, 3 aufgenommen.

Oberhalb und unterhalb des zentralen Bereichs 22, 32 der Bandkörper 2, 3 sind jeweilige Ansätze 21, 31 an den in Längserstreckung voneinander beabstandeten Enden der Wandkörper 2, 3 angeformt.

Zur schwenkbaren Halterung eines Türblattes an einer Türzarge wird einer der Bandkörper 2, 3 in die Schmalseite des Türblattes und der andere Bandkörper 3, 2 in die Türzarge eingesetzt.

Zur Fixierung der jeweiligen Bandkörper an der Türzarge bzw. dem Türblatt sind jeweilige Befestigungsplatten 5, 6 vorgesehen, die bevorzugt aus einer im Wesentlichen rechteckigen Platte, vorzugsweise einer Metallplatte bestehen und Bohrungen 54, 64 aufweisen, durch die sich vorzugsweise Schrauben erstrecken, die in die Schmalseite des Türblatts oder die Türzarge eingeschraubt werden.

Die Verbindung der Befestigungsplatten 5, 6 mit den Bandkörpern 2, 3 des verdeckt Türbandes erfolgt durch Klemmschrauben 13, 14, 16.

An dem einen der Bandkörper 2, 3, hier an dem in Figur 1 linken Bandkörper 2 ist zwischen den vorderen Befestigungsplatten 5 und dem jeweiligen oberen bzw. unteren Ansatz 21 jeweils eine erste Verstelleinrichtung 9 angeordnet ist, mit der der Bandkörper 2 in einer vertikalen Richtung z und einer horizontalen Richtung y in einer durch die Frontfläche der vorderen Befestigungsplatten 5 aufgespannten Ebene getrennt voneinander verstellbar.

Die Befestigung der Befestigungsplatten 5 an dem Bandkörper 2 erfolgt dabei derart, dass die vordere Befestigungsplatte 5 durch vorzugsweise zwei durch eine erste Zwischenplatte 10 hindurch reichenden ersten Klemmschrauben 14 mit einer Halteplatte 11 verbunden ist, die gemäß einer ersten, in Figur 1 gezeigten Ausführungsvariante in einer Ausnehmung 121 einer zweiten Zwischenplatte 12, die zwischen der ersten Zwischenplate 10 und dem Ansatz 21 des Bandkörpers 2 angeordnet ist, in horizontaler Richtung Y in eine durch die Frontfläche der vorderen Befestigungsplatte 21 aufgespannten Ebene verschiebbar ist. In der Halteplatte 11 sind dabei entsprechende Gewindebohrungen 111 vorgesehen, in die die Klemmschrauben 14 einschraubbar sind, so dass im angezogenen Zustand die erste Zwischenplatte 10 zwischen der Halteplatte 11 und der Befestigungsplatte 5 eingeklemmt ist.

Zur Fixierung dieser Plattenanordnung an den Wandkörper 2 sind in der ersten Zwischenplatte 10 weitere Bohrungen 102 zur Aufnahme von zweiten Klemmschrauben 13 vorgesehen, die sich durch die erste Zwischenplatte 10 hindurch erstrecken, wobei der Schraubenkopf 131 formschlüssig in den Bohrungen 102 gehalten ist. Die Klemmschrauben sind dabei an der Halteplatte 11 vorbeigeführt und reichen durch Ausnehmungen 122 in der zweiten Zwischenplatte und durch vertikal ausgerichtete Langlöcher 211 des Ansatzes 21 des ersten Wandkörpers hindurch bis in Gewindebohrungen 72 einer auf der der Befestigungsplatte 5 abgewandten Rückseite des Ansatzes 21 des Bandteils 2 angeordneten Rückplatte 7.

In festgezogenen Zustand der zweiten Klemmschraube 13 wird somit der Ansatz 21, die zweite Zwischenplatte 12 und die in der zweiten Zwischenplatte 12 einliegende Halteplatte 11 zwischen der Rückplatte 7 und der ersten Zwischenplatte 10 festgelegt.

Dadurch ist ermöglicht, dass zur Ausrichtung des Bandkörpers 2 in vertikaler Richtung Z die zweiten Klemmschrauben 13 gelöst werden und in den vertikal ausgerichteten Langlöchern 211 des Ansatzes 21 des Bandkörpers 2 entsprechend in die gewünschte Position verschoben werden und anschließend wieder angezogen werden. Dabei wird der Bandkörper 2 relativ zur Befestigungsplatte 5 vertikal ausgerichtet, ohne die horizontale Ausrichtung der Befestigungsplatte 5 gegenüber dem Bandkörper 2 in Y-Richtung zu verstellen.

Um die zweiten Klemmschrauben 13 zu lösen bzw. festzuziehen, ohne die Befestigungsplatte 5 abnehmen zu müssen, sind in der Befestigungsplatte 5 entsprechend in Y-Richtung sich horizontal erstreckenden Langlöcher 53 vorgesehen, durch das ein entsprechendes Werkzeug wie beispielsweise ein Schraubendreher hindurchgeführt werden kann, um in eine dafür vorgesehene Ausnehmung im Schraubenkopf 131 heran zu kommen.

Entsprechend werden zur Justierung des Wandkörpers 2 in horizontaler Richtung Y gegenüber der Befestigungsplatte 5 die ersten Klemmschrauben 14 aus der Halteplatte 11 gelöst, insbesondere teilweise herausgeschraubt, um die Klemmwirkung der Halteplatte 11 und der Befestigungsplatte 5 auf die erste Zwischenplatte 10 aufzuheben.

Die durch horizontal ausgerichtete Langlöcher 103 in der ersten Zwischenplatte 10 hindurchreichende Klemmschrauben 14 können in den Langlöchern 103 in Y-Richtung horizontal verschoben werden und nach erfolgter gewünschter Ausrichtung wieder festgezogen werden.

Bei der horizontalen Verschiebung der ersten Klemmschrauben 14 in den Langlöchern 103 der ersten Zwischenplatte wird die Halteplatte 11 in der zweiten Zwischenplatte 12 in der dafür vorgesehenen Ausnehmung 121 horizontal verschoben. Durch die angezogenen zweiten Klemmschrauben 13 ist ein gleichzeitiges Verschieben der Befestigungsplatte 5 in vertikaler Richtung Z wirksam verhindert.

Die Klemmschrauben 13, 14 sind bevorzugt mit einem Schraubenkopf 131, 141 und einen Teilgewindeschaft mit einem sich an den Schraubenkopf anschließenden gewindelosen Bereich 132, 142 und einem sich an den gewindelosen Bereich 132, 142 anschließenden Gewindebereich 133, 143 ausgebildet. Dadurch können die Langlöcher 103, 211 der ersten Zwischenplatte 10 und des Ansatzes 21 sehr exakt ausgeführt sein und erlauben eine nahezu spielfrei Führung der Klemmschrauben 13, 14.

Wie in Figur 1 zu erkennen ist, ist die Halteplatte 11 in einer durch die Befestigungsplatte 5 oder die zweite Zwischenplatte 12 aufgespannte YZ-Ebene diagonal ausgerichtet eingesetzt. Entsprechend sind die Langlöcher 103 der ersten Zwischenplatte und die Bohrungen 52 zur Aufnahme der ersten Klemmschrauben 14 in der Befestigungsplatte 5 diagonal versetzt zueinander angeordnet.

Bei der in Figur 2 gezeigten alternativen Ausführungsvariante eines erfindungsgemäßen verdeckt Türbandes ist die Halteplatte 11 in einer sich in Y-Richtung horizontal erstreckenden Ausnehmung 121 in der zweiten Zwischenplatte 12 eingesetzt. Entsprechend sind die Langlöcher 103 in der ersten Zwischenplatte 10 sowie die Bohrungen 52 zur Aufnahme der ersten Klemmschrauben 14 in der Befestigungsplatte 5 in Y-Richtung horizontal nebeneinander angeordnet.

In der in der Figur 3 gezeigten weiteren Ausführungsvariante sind die Ausnehmungen 121 und 122 der zweiten Zwischenplatte 12 in den Ansatz 21 des Wandkörpers 2 integriert, so dass hier eine zweite Zwischenplatte 12 nicht zum Einsatz kommt. Die Halteplatte 11 ist in dieser Ausführungsvariante in einer horizontalen Richtung Y in einer Ausnehmung 212 des Ansatzes 21 einliegt. Die Ausnehmung 212 ist dabei bevorzugt in den Ansatz 21 eingefräst.

Zur horizontalen Verstellung des verdeckt Türbandes in einer zweiten horizontalen Richtung X, sprich in der Tiefe des verdeckt Türbandes ist in den hier dargestellten bevorzugten Ausführungsvarianten die Befestigungsplatte 6 über eine zweite Verstelleinrichtung, bevorzugt eine Stellspindel (15) mit dem Ansatz 31 des zweiten Wandkörpers 3 verbunden, um eine Verstellung der Befestigungsplatte 6 in einer horizontalen Richtung X senkrecht zu der durch die Frontfläche der vorderen Befestigungsplatte 6 aufgespannten Ebene zur ermöglichen.

Die Befestigungsplatte 6 und die auf der Rückseite des Ansatzes 31 vorgesehene Rückplatte 8 sind dabei über vorzugsweise zwei Führungshülsen 16 miteinander verbunden, auf denen sich der Ansatz 31 und damit der Bandkörper 3 bei Verdrehen der Verstellspindel 15 in X-Richtung verschiebt.

### Bezugszeichenliste

- 1: Verdeckttürband
- 2: Bandteil
- 3: Bandteil
- 4: Gelenk
- 5: Befestigungsplatte
- 6: Befestigungsplatte
- 7: Rückplatte
- 8: Rückplatte
- 9: Erste Verstelleinrichtung
- 10: Zwischenplatte
- 11: Halteplatte
- 12: Zwischenplatte
- 13: Klemmschrauben
- 14: Klemmschrauben
- 15: Verstellspindel
- 16: Führungshülse
- 21: Ansatz
- 31: Ansatz
- 51: Plattenkörper
- 52: Bohrung
- 53: Langloch
- 54: Bohrung
- 61: Plattenkörper
- 62: Bohrung
- 63: Bohrung
- 64: Bohrung
- 71: Plattenkörper
- 72: Gewindebohrung
- 101: Plattenkörper
- 102: Bohrungen
- 103: Langlöcher
- 121: Ausnehmung
- 122: Ausnehmung
- 131: Schraubenkopf
- 132: gewindeloser Bereich
- 133: Gewindebereich
- 211: Langlöcher
- 212: Ausnehmung
- X: Richtung
- Y: Richtung
- Z: Richtung

## Patentansprüche

1. Verdeckttürband zur schwenkbaren Halterung eines Türblattes an einer Türzarge, aufweisend
- zwei Bandkörper (2, 3),
- ein Gelenk (4), über das die beiden Bandkörper (2, 3) miteinander verbunden sind,
- wobei einer der Bandkörper (2, 3) in die Schmalseite des Türblatts und der andere Bandkörper (3, 2) in die Türzarge einsetzbar ist,
- vordere Befestigungsplatten (5, 6) und hintere Befestigungsplatten (7, 8), die an jeweiligen Ansätzen (21, 31) an in Längserstreckung voneinander beabstandeten Enden der Bandkörper (2, 3) montierbar sind und mit denen die Bandkörper (2, 3) an dem Türblatt und der Türzarge befestigbar sind,
- wobei an einem der Bandkörper (2, 3) zwischen den vorderen Befestigungsplatten (5, 6) und dem jeweiligen Ansatz (21, 31) jeweils eine erste Verstelleinrichtung (9) angeordnet ist, mit der der Bandkörper (2, 3) in einer vertikalen Richtung (z) und einer horizontalen Richtung (y) in einer durch die Frontfläche der vorderen Befestigungsplatten (21, 31) aufgespannten Ebene getrennt voneinander verstellbar ist,
**dadurch gekennzeichnet, dass**
- die Verstelleinrichtung (9) zur Verstellung in einer horizontalen Richtung (y) eine erste Zwischenplatte (10) und eine relativ zu dem Ansatz (21) in horizontaler Richtung (y) verschiebbar angeordnete Halteplatte (11) aufweist, wobei die vordere Befestigungsplatte (5, 6) mit durch horizontal ausgerichtete Langlöcher (103) in der ersten Zwischenplatte (10) hindurch reichenden ersten Klemmschrauben (14) mit der Halteplatte (11) verbunden ist und dass
- die Verstelleinrichtung (9) zur Verstellung in einer vertikalen Richtung (z) zweite Klemmschrauben (13) aufweist, wobei die erste Zwischenplatte (10) mit durch vertikal ausgerichtete Langlöcher (211) im Ansatz (21) hindurch reichenden zweiten Klemmschrauben (13) mit der hinteren Befestigungsplatte (7, 8) verbunden ist.

2. Verdeckttürband nach Anspruch 1, **dadurch gekennzeichnet, dass** die Halteplatte (11) in einer in der horizontalen Richtung (y) sich erstreckenden Ausnehmung (121) einer zweiten Zwischenplatte (12) einliegt, die zwischen der ersten Zwischenplatte (10) und dem Ansatz (21) angeordnet ist.

3. Verdeckttürband nach Anspruch 1, **dadurch gekennzeichnet, dass** die Halteplatte (11) in einer horizontalen Richtung (y) in einer Ausnehmung (212) des Ansatzes (21) einliegt.

4. Verdeckttürband nach einem der vorstehenden Ansprüche, **dadurch gekennzeichnet, dass** die Klemmschrauben (13, 14) einen Schraubenkopf (131, 141) und einen Teilgewindeschaft mit einem Gewindebereich (133, 143) und einem gewindelosen Bereich (132, 142) aufweisen.

5. Verdeckttürband nach einem der vorstehenden Ansprüche, **dadurch gekennzeichnet, dass** an dem anderen der Bandkörper (3, 2) die vorderen Befestigungsplatten (6, 5) mit dem jeweiligen Ansatz (31, 21) jeweils über eine zweite Verstelleinrichtung (15) verbunden sind, mit der der Bandkörper (2, 3) in einer horizontalen Richtung (x) senkrecht zu der durch die Frontfläche der vorderen Befestigungsplatten (6, 5) aufgespannten Ebene verstellbar ist.

6. Verdeckttürband nach Anspruch 5, **dadurch gekennzeichnet, dass** die zweite Verstelleinrichtung (15) als Stellspindel ausgebildet ist, die durch eine Öffnung (62) in der vorderen Befestigungsplatten (6, 5) bedienbar ist.

## Claims

1. A concealed door hinge for pivotably mounting a door leaf on a door frame, comprising:
- two hinge bodies (2, 3),
- a joint (4), via which the two hinge bodies (2, 3) are connected to one another,
- wherein one of the hinge bodies (2, 3) is insertable into the narrow side of the door leaf and the other hinge body (3, 2) is insertable into the door frame,
- front fastening plates (5, 6) and rear fastening plates (7, 8) which are installable on respective attachments (21, 31) on ends of the hinge bodies (2, 3) which are spaced apart from one another in the longitudinal extension and using which the hinge bodies (2, 3) are fastenable on the door leaf and the door frame,
- wherein a first adjustment device (9), using which the hinge body (2, 3) is adjustable separately from one another in a vertical direction (z) and a horizontal direction (y) in a plane spanned by the front face of the front fastening plates (21, 31), is arranged in each case on one of the hinge bodies (2, 3) between the front fastening plates (5, 6) and the respective attachment (21, 31),
**characterized in that**
- the adjustment device (9) has, for the adjustment in a horizontal direction (y), a first intermediate plate (10) and a holding plate (11) arranged so it is displaceable in relation to the attachment (21) in the horizontal direction (y), wherein the front fastening plate (5, 6) is connected to the holding plate (11) using first clamping screws (14), which extend through horizontally aligned oblong holes (103) in the first intermediate plate (10), and
- the adjustment device (9), for the adjustment in a vertical direction (z), has second clamping screws (13), wherein the first intermediate plate (10) is connected to the rear fastening plate (7, 8) using second clamping screws (13) extending through vertically aligned oblong holes (211) in the attachment (21).

2. The concealed door hinge according to Claim 1, **characterized in that** the holding plate (11) is inserted into a recess (121), which extends in the horizontal direction (y), of a second intermediate plate (12), which is arranged between the first intermediate plate (10) and the attachment (21).

3. The concealed door hinge according to Claim 1, **characterized in that** the holding plate (11) is inserted in a horizontal direction (y) into a recess (212) of the attachment (21).

4. The concealed door hinge according to any one of the preceding claims, **characterized in that** the clamping screws (13, 14) have a screw head (131, 141) and a partially threaded shaft having a threaded region (133, 143) and a thread-free region (132, 142).

5. The concealed door hinge according to any one of the preceding claims, **characterized in that**, on the other of the hinge bodies (3, 2), the front fastening plates (6, 5) are each connected to the respective attachment (31, 21) via a second adjustment device (15), using which the hinge body (2, 3) is adjustable in a horizontal direction (x) perpendicularly to the plane spanned by the front face of the front fastening plates (6, 5).

6. The concealed door hinge according to Claim 5, **characterized in that** the second adjustment device (15) is designed as a positioning spindle, which is operable through an opening (62) in the front fastening plates (6, 5).

## Revendications

1. Charnière camouflée pour la fixation pivotante d'un battant de porte sur un cadre de porte, comprenant
- deux corps de charnière (2, 3),
- une articulation (4) qui relie entre eux les deux corps de charnière (2, 3),
- l'un des corps de charnière (2, 3) pouvant être inséré dans le côté étroit du battant de porte et l'autre corps de charnière (3, 2) dans le cadre de porte,
- des plaques de fixation antérieures (5, 6) et des plaques de fixation postérieures (7, 8), qui peuvent être montées sur des saillies (21, 31) correspondantes sur des extrémités des corps de charnière (2, 3) distantes l'une de l'autre dans le sens longitudinal et avec lesquelles les corps de charnière (2, 3) peuvent être fixés au battant de porte et au cadre de porte,
- un premier dispositif de réglage (9) étant disposé sur l'un des corps de charnière (2, 3) entre les plaques de fixation antérieures (5, 6) et la saillie (21, 31) correspondante et permettant de déplacer le corps de charnière (2, 3) dans une direction verticale (z) et une direction horizontale (y) dans un plan défini par la face avant des plaques de fixation antérieures (21, 31),
**caractérisée en ce que**
- le dispositif de réglage (9) comprend pour le réglage dans une direction horizontale (y) une première plaque intermédiaire (10) et une plaque de maintien (11) déplaçable par rapport à la saillie (21) dans la direction horizontale (y), la plaque de fixation antérieure (5, 6) étant reliée avec la plaque de maintien (11) par des premières vis de serrage (14) passant à travers des trous oblongs (103) horizontaux dans la première plaque intermédiaire (10) et **en ce que**
- le dispositif de réglage (9) comprend pour le réglage dans une direction verticale (z) des deuxièmes vis de serrage (13), la première plaque intermédiaire (10) étant reliée à la plaque de fixation postérieure (7, 8) avec des deuxièmes vis de serrage (13) passant à travers des trous oblongs (211) verticaux dans la saillie (21).

2. Charnière camouflée selon la revendication 1, **caractérisée en ce que** la plaque de maintien (11) repose dans un creux (121) s'étendant dans la direction horizontale (y) d'une deuxième plaque intermédiaire (12) qui est disposée entre la première plaque intermédiaire (10) et la saillie (21).

3. Charnière camouflée selon la revendication 1, **caractérisée en ce que** la plaque de maintien (11) repose dans une direction horizontale (y) dans un creux (212) de la saillie (21).

4. Charnière camouflée selon l'une des revendications précédentes, **caractérisée en ce que** les vis de serrage (13, 14) possèdent une tête de vis (131, 141) et un corps partiellement fileté avec une partie filetée (133, 143) et une partie sans filet (132, 142).

5. Charnière camouflée selon l'une des revendications précédentes, **caractérisée en ce que** sur l'autre corps de charnière (3, 2), les plaques de fixation antérieures (6, 5) sont reliées chacune à la saillie (31, 21) correspondante par un deuxième dispositif de réglage (15) avec lequel le corps de charnière (2, 3) peut être réglé dans une direction horizontale (x) perpendiculairement au plan défini par la face frontale des plaques de fixation antérieures (6, 5).

6. Charnière camouflée selon la revendication 5, **caractérisée en ce que** le deuxième dispositif de réglage (15) est conformé comme une broche de réglage qui peut être actionnée à travers une ouverture (62) dans les plaques de fixation antérieures (6, 5).
